# EUROPÄISCHE PATENTSCHRIFT

(11) **EP 2 182 219 B1**
(45) Veröffentlichungstag und Bekanntmachung des Hinweises auf die Patenterteilung: **27.07.2016**
(21) Anmeldenummer: 09013661.5
(22) Anmeldetag: 30.10.2009
(51) Int. Cl.: F04D 13/06, F04D 29/58, F04D 29/66

(54) **Kreiselmotorpumpe**
Centrifugal motor pump
Moto-pompe centrifuge

(30) Priorität: 03.11.2008 DE 102008055614
(43) Veröffentlichungstag der Anmeldung: 05.05.2010
(73) Patentinhaber: WILO SE, 44263 Dortmund (DE)
(72) Erfinder: Materne, Thomas, 59348 Lüdlinghausen (DE)
(74) Vertreter: Cohausz Hannig Borkowski Wißgott

(56) Entgegenhaltungen:
- FR-A- 1 255 072
- GB-A- 987 265
- US-A1- 2002 106 290

## Beschreibung

Die Erfindung betrifft eine Kreiselmotorpumpe in Nassläuferbauart mit einem den Elektromotorenrotor umgebenden, Vergussmaterial aufweisenden Stator, der die Wicklungen, das Statorpaket und insbesondere ein Spaltrohr oder einen Spalttopf aufweist, und wobei der Stator von einem Motorgehäuse umgeben ist, wobei zur Geräuschentkopplung das Vergussmaterial des Motorenstators (1) von einem elastischen Kunststoff insbesondere einem Elastomer gebildet ist, das mindestens ein Federelement zwischen Stator und Motorengehäuse bildet.

Es sind Motorumspritzungen aus thermoplastischen bzw. duroplastischen Kunststoffen bekannt, die systemtrennende (Nassraum zum Trockenraum), sowie isolierende Aufgaben beinhalten und auch die Außengeometrie des Motors wiedergeben. Um umspritzte Motorkomponenten gegenüber der gesamten Pumpe hinsichtlich Geräuschübertragung zu isolieren, sind in der Regel komplexe Dämpfungssysteme erforderlich, die zwischen dem Motor und dem Gehäuseteil verbaut werden.

Aus der GB 987 265 A ist eine Kreiselmotorpumpe in Nassläuferbauart bekannt, dessen Stator rundum von einem Kunststoff umgeben ist, so dass der vom Spaltrohr gebildete Raum vom Kunststoff abgeschlossen und der Stator von der Flüssigkeit entkoppelt ist.

Aufgabe der Erfindung ist es, eine Kreiselmotorpumpe der eingangs genannten Art zu schaffen, bei der eine optimale Geräuschentkoppelung erreicht, die Anzahl erforderlicher Teile minimiert und eine kompakte Baugröße bei ausreichender Motorenkühlung geschaffen ist.

Diese Aufgabe wird erfindungsgemäß dadurch gelöst, dass das Vergussmaterial den Pumpenraum und/oder den Spiralraum vollständig bildet, in dem das Pumpenlaufrad einliegt. Hierdurch wird die Kreiselmotorpumpe in Herstellung und Montage besonders einfach. Es kommt zu einer Substitution des im Inneren liegenden Spaltrohres:
Bei der erfindungsgemäßen Konstruktion sind die aktiven Motorteile (Rotorbaugruppe, Stator) von einem elastischen Kunststoff (Elastomer) umgeben/umspritzt insbesondere mittels Vulkanisation, wobei die zur Geräuschentkopplung erforderlichen Geometrien einstückig durch die elastische Kunststoffkontur mit übernommen werden. Dies führt zu einer besonders einfachen Konstruktion mit wenigen Bauteilen, einer hohen Dichtheit und einer besonders guten Geräuschentkopplung bei geringen Außenabmessungen. Die zur Isolierung des Nass- gegenüber dem Trockenraum erforderlichen Dichtungselemente werden durch den ummantelnden Werkstoff übernommen und ersetzt.

Unter "Vergussmaterial" wird auch Kunststoff verstanden, der nicht durch Vergießen, sondern durch andere Verfahren geformt insbesondere durch Spritzen erstellt wurde. Vorzugsweise überbrückt das Vergussmaterial einen Zwischenraum zwischen Motorenstator und Motorengehäuse.

Hierbei weist das Vergussmaterial die für die Geräuschentkopplung erforderlichen Geometrien auf. Hierzu kann das Vergussmaterial den Stator einstückig umgeben.

Die Konstruktion ist weiter vereinfacht und verbessert, wenn das Vergussmaterial das Spaltrohr oder den Spalttopf bildet. Hierdurch kommt es zu einer Substitution des im Inneren liegenden Spaltrohres.

Vorzugsweise wird vorgeschlagen, dass durch das Vergussmaterial die elektrische(n) Anschlussleitung(en) verläuft/verlaufen. Hierdurch wird der erforderliche elektrische Anschluss dichtend mit integriert.

Besonders vorteilhaft ist es, wenn das Vergussmaterial die elektrischen Teile insbesondere die Wicklungen des Stators isolierend umhüllt und von den Nassräumen trennt.

Die sehr kompakte Baugruppe kann als Einstecksatz in ein umhüllendes Gehäuse eingeschoben werden, so dass das Vergussmaterial mit dem Stator und insbesondere mit dem Rotor einen Einstecksatz bildet, der in das Motor- und/oder Pumpengehäuse axial einsteckbar ist.

Eine weitere Verbesserung der Konstruktion mit den obengenannten Vorteilen wird erreicht, wenn das Vergussmaterial mit dem Stator und insbesondere mit dem Spaltrohr einen zylindrischen Raum bildet, in dem der Rotor einliegt und in dem zu beiden Stirnseiten über Lagerträger/Lagerschilde Lager für die Rotorwelle befestigt sind.

Besonders vorteilhaft ist es, wenn das den Zwischenraum zwischen Motorenstator und Motorengehäuse überbrückende Vergussmaterial im überbrückenden Bereich Durchlässe und/oder Durchlasskanäle bildet, die ein Umströmen des Stators zwischen Stator und Motorgehäuse ermöglichen. Eine optimale Kühlung wird erreicht, wenn der Zwischenraum zwischen Motorenstator und Motorengehäuse mit dem Pumpenraum verbunden ist, so dass das Fördermedium den Motorenstator umströmt.

Besonders vorteilhaft ist es, wenn das Spaltrohr oder der Spalttopf den Pumpenraum und/oder den Spiralraum vollständig oder teilweise bildet, in dem das Pumpenlaufrad einliegt.

Vier Beispiele sind in den Zeichnungen in axialen Schnitten schematisch dargestellt und werden im Folgenden näher beschrieben. Es zeigen
- Fig. 1: eine Kreiselmotorpumpe, die kein Teil der vorliegenden Erfindung ist, mit Vergussmaterial als Federelement und mit einem Spaltrohr,
- Fig. 2: eine Kreiselmotorpumpe gemäß der vorliegenden Erfindung, mit Vergussmaterial als Federelement, das gleichzeitig die Pumpenkammer bildet,
- Fig. 3: eine Kreiselmotorpumpe gemäß der vorliegenden Erfindung, mit Vergussmaterial als Federelement und einem Spaltrohr, das gleichzeitig die Pumpenkammer bildet,
- Fig. 4: eine Kreiselmotorpumpe, die kein Teil der vorliegenden Erfindung ist, mit Vergussmaterial als Federelement und einem Spaltrohr, das gleichzeitig die Pumpenkammer und den Pumpenspiralraum bildet.

In den vier Beispielen Ausführungsbeispielen handelt es sich jeweils um Kreiselmotorpumpen in Nassläuferbauart. Hierbei weist der Motorenstator 1 Wicklungen 3, ein Statorpaket 2 und ein innen liegendes Spaltrohr 14 auf, das von der Förderflüssigkeit durchflossen ist und in dem mit einer Motorenwelle 4 ein Rotor 5 drehbar gelagert ist. Das Spaltrohr 14 ist an beiden Enden durch ein Lagerschild 6 verschlossen, in dessen Lagern 7 die Motorwelle 4 gelagert ist, die an einem Ende das Pumpenlaufrad 9 trägt. Statorpaket 2 und Wicklungen 3 sind von einem Vergussmaterial 10 aus elastischem Kunststoff insbesondere einem Elastomer ummantelt, so dass der Stator 1 mit seinem Vergussmaterial 10 eine Einheit bildet, aus der die Motorenwelle 4 in den Pumpenraum 11 hinein austritt, um dort das Pumpenlaufrad 9 zu tragen.

Der Motorenstator 1 ist von einem äußeren Motorgehäuse 12 derart in einem Abstand umgeben, dass zwischen dem Stator 1 und dem Gehäuse 12 rundum ein Zwischenraum 13 besteht. Der Zwischenraum 13 ist durch das Vergussmaterial 10 als Schwingungsdämpfer insbesondere als Federelement überbrückt, das den Stator 1 gegenüber dem Motorgehäuse 12 entkoppelt und damit dafür sorgt, dass vom Stator 1 bzw. Rotor 5 erzeugte Schwingungen auf das Motorgehäuse 12 im Wesentlichen nicht übertragen werden.

An den Zwischenraum 13 schließt der Pumpeninnenraum 11 mit dem äußeren Pumpengehäuse 8 an, das vorzugsweise spiralförmig ausgeführt ist und eine axiale Ansaugöffnung und eine Auslassöffnung aufweist. Die durch den Pumpeninnenraum 11 strömende Flüssigkeit durchfließt auch den Zwischenraum 13 und umspült damit den Motorenstator 1, so dass dieser nicht nur über den Innenraum des Spaltrohrs 14, sondern auch außenseitig gekühlt wird.

Das äußere Pumpengehäuse 8 ist mit dem Motorengehäuse 12 über Flansche oder eine Überdeckung verbunden. Ferner ist das Motorenanschlusskabel 15 über eine Dichtung 16 durch die Wand des äußeren Motorengehäuses 12 nach außen geführt, wobei die Dichtung 16 auch von dem Vergussmaterial einstückig gebildet ist.

Das Vergussmaterial 10 umgibt somit den Stator 1 einstückig, isoliert umhüllend die elektrischen Teile insbesondere die Wicklungen des Stators und bildet mit dem Stator und Rotor einen Einstecksatz, der in das Motor- und/oder Pumpengehäuse axial einsteckbar ist. Hierbei füllt das Vergussmaterial 10 den Zwischenraum 13 nicht vollständig aus, sondern bildet mit Brücken 19 zwischen Motorgehäuse 12 und Stator 1 Durchlässe 18 insbesondere in Form von Kanälen, so dass der Stator umströmt ist.

Die Ausführung nach Fig. 2 unterscheidet sich von Fig. 1 dadurch, dass das Vergussmaterial 10 zusätzlich in den Pumpenbereich hineinragt und dort das Laufrad 9 umgibt und damit die Pumpenkammer 11 und insbesondere auch den Pumpenspiralraum 17 bildet.

Beim Ausführungsbeispiel nach Fig. 3 bildet das Spaltrohr 14 die Pumpenkammer und beim Beispiel nach Fig. 4 auch den Pumpenspiralraum 17.

## Patentansprüche

1. Kreiselmotorpumpe in Nassläuferbauart mit einem den Elektromotorenrotor (5) umgebenden, Vergussmaterial (10) aufweisenden Stator (1), der die Wicklungen, das Statorpaket und insbesondere ein Spaltrohr (14) oder einen Spalttopf aufweist, wobei der Stator von einem Motorgehäuse (12) umgeben ist, wobei zur Geräuschentkopplung das Vergussmaterial (10) des Motorenstators (1) von einem elastischen Kunststoff insbesondere einem Elastomer gebildet ist, das mindestens ein Federelement zwischen Stator (1) und Motorengehäuse (12) bildet, **dadurch gekennzeichnet, dass** das Vergussmaterial (10) den Pumpenraum (11) und/oder den Spiralraum (17) vollständig bildet, in dem das Pumpenlaufrad (9) einliegt.

2. Pumpe nach Anspruch 1, **dadurch gekennzeichnet, dass** das Vergussmaterial (10) einen Zwischenraum (13) zwischen Motorenstator (1) und Motorengehäuse (12) überbrückt.

3. Pumpe nach Anspruch 1 oder 2, **dadurch gekennzeichnet, dass** das Vergussmaterial (10) den Stator (1) einstückig umgibt.

4. Pumpe nach einem der vorherigen Ansprüche, **dadurch gekennzeichnet, dass** das Vergussmaterial (10) das Spaltrohr (14) oder den Spalttopf bildet.

5. Pumpe nach einem der vorherigen Ansprüche, **dadurch gekennzeichnet, dass** durch das Vergussmaterial (10) die elektrische(n) Anschlussleitung(en) (15) verläuft/verlaufen.

6. Pumpe nach einem der vorherigen Ansprüche, **dadurch gekennzeichnet, dass** das Vergussmaterial (10) die elektrischen Teile insbesondere die Wicklungen des Stators (1) isolierend umhüllt und von den Nassräumen trennt.

7. Pumpe nach einem der vorherigen Ansprüche, **dadurch gekennzeichnet, dass** das Vergussmaterial (10) mit dem Stator (1) und insbesondere mit dem Rotor (5) einen Einstecksatz bildet, der in das Motor- und/oder Pumpengehäuse (12, 14) axial einsteckbar ist.

8. Pumpe nach einem der vorherigen Ansprüche, **dadurch gekennzeichnet, dass** das Vergussmaterial (10) mit dem Stator (1) und insbesondere mit dem Spaltrohr (14) einen zylindrischen Raum bildet, in dem der Rotor (5) einliegt und in dem zu beiden Stirnseiten über Lagerträger/Lagerschilde (6) Lager (7) für die Rotorwelle (4) befestigt sind.

9. Pumpe nach Anspruch 8, **dadurch gekennzeichnet, dass** das Vergussmaterial (10) die beiden Stirnseiten des vom Spaltrohr (14) gebildeten zylindrischen Raumes frei lässt.

10. Pumpe nach einem der vorherigen Ansprüche, **dadurch gekennzeichnet, dass** das den Zwischenraum (13) zwischen Motorenstator (1) und Motorengehäuse (12) überbrückende Vergussmaterial (10) im überbrückenden Bereich Durchlässe (18) und/oder Durchlasskanäle bildet, die ein Umströmen des Stators (1) zwischen Stator und Motorgehäuse ermöglichen.

11. Pumpe nach einem der vorherigen Ansprüche, **dadurch gekennzeichnet, dass** der Zwischenraum (13) zwischen Motorenstator (1) und Motorengehäuse (12) mit dem Pumpenraum (11) verbunden ist, so dass das Fördermedium den Motorenstator umströmt.

12. Pumpe nach einem der vorherigen Ansprüche, **dadurch gekennzeichnet, dass** das Spaltrohr (14) oder der Spalttopf den Pumpenraum (11) und/oder den Spiralraum (17) vollständig oder teilweise bildet, in dem das Pumpenlaufrad (9) einliegt.

## Claims

1. Centrifugal motor pump of wet running design having a stator (1) which surrounds the electric motor rotor (5), has potting material (10) and has the windings, the stator stack and, in particular, a split cage (14) or a split can, the stator being surrounded by a motor housing (12), the potting material (10) of the motor stator (1) being formed for the purpose of noise decoupling by an elastic plastic, in particular an elastomer, which forms at least one spring element between the stator (1) and the motor housing (12), **characterized in that** the potting material (10) completely forms the pump space (11) and/or the spiral space (17), in which the pump impeller (9) lies.

2. Pump according to Claim 1, **characterized in that** the potting material (10) bridges an intermediate space (13) between the motor stator (1) and the motor housing (12).

3. Pump according to Claim 1 or 2, **characterized in that** the potting material (10) surrounds the stator (1) in one piece.

4. Pump according to one of the preceding claims, **characterized in that** the potting material (10) forms the split cage (14) or the split can.

5. Pump according to one of the preceding claims, **characterized in that** the electrical connector lines/lines (15) runs/run through the potting material (10).

6. Pump according to one of the preceding claims, **characterized in that** the potting material (10) encapsulates the electrical parts, in particular the windings of the stator (1), in an insulating manner and separates them from the wet spaces.

7. Pump according to one of the preceding claims, **characterized in that**, together with the stator (1) and, in particular, with the rotor (5), the potting material (10) forms a plug-in set which can be plugged axially into the motor and/or pump housing (12, 14).

8. Pump according to one of the preceding claims, **characterized in that**, together with the stator (1) and, in particular, with the split cage (14), the potting material (10) forms a cylindrical space, in which the rotor (5) lies and in which bearings (7) for the rotor shaft (4) are fastened on both end sides via bearing carriers/bearing plates (6).

9. Pump according to Claim 8, **characterized in that** the potting material (10) leaves the two end sides of the cylindrical space which is formed by the split cage (14) free.

10. Pump according to one of the preceding claims, **characterized in that**, in the bridging region, the potting material (10) which bridges the intermediate space (13) between the motor stator (1) and the motor housing (12) forms passages (18) and/or passage channels which make a flow around the stator (1) possible between the stator and the motor housing.

11. Pump according to one of the preceding claims, **characterized in that** the intermediate space (13) between the motor stator (1) and the motor housing (12) is connected to the pump space (11), with the result that the delivery medium flows around the motor stator.

12. Pump according to one of the preceding claims, **characterized in that** the split cage (14) or the split can completely or partially forms the pump space (11) and/or the spiral space (17), in which the pump impeller (9) lies.

## Revendications

1. Moto-pompe centrifuge de construction à rotor noyé comprenant un stator (1) présentant un matériau coulé (10), entourant le rotor du moteur électrique (5), qui présente les enroulements, le paquet statorique et en particulier un tube fendu (14) ou un pot fendu, le stator étant entouré par un boîtier de moteur (12), le matériau coulé (10) du stator du moteur (1), pour le découplage acoustique, étant formé par un plastique élastique, en particulier un élastomère qui forme au moins un élément ressort entre le stator (1) et le boîtier de moteur (12), **caractérisée en ce que** le matériau coulé (10) forme entièrement l'espace de pompe (11) et/ou l'espace spiral (17) dans lequel est insérée la roue mobile (9) de la pompe.

2. Pompe selon la revendication 1, **caractérisée en ce que** le matériau coulé (10) surmonte un espace intermédiaire (13) entre le stator de moteur (1) et le boîtier de moteur (12).

3. Pompe selon la revendication 1 ou 2, **caractérisée en ce que** le matériau coulé (10) entoure le stator (1) d'une seule pièce.

4. Pompe selon l'une quelconque des revendications précédentes, **caractérisée en ce que** le matériau coulé (10) forme le tube fendu (14) ou le pot fendu.

5. Pompe selon l'une quelconque des revendications précédentes, **caractérisée en ce que** la ou les conduites de raccordement électriques (15) s'étendent à travers le matériau coulé (10).

6. Pompe selon l'une quelconque des revendications précédentes, **caractérisée en ce que** le matériau coulé (10) enveloppe de manière isolante les pièces électriques, en particulier les enroulements du stator (1) et les sépare des espaces humides.

7. Pompe selon l'une quelconque des revendications précédentes, **caractérisée en ce que** le matériau coulé (10) forme avec le stator (1) et notamment avec le rotor (5) un ensemble enfichable qui peut être enfiché axialement dans le boîtier de moteur et/ou le boîtier de pompe (12, 14).

8. Pompe selon l'une quelconque des revendications précédentes, **caractérisée en ce que** le matériau coulé (10) forme avec le stator (1) et en particulier avec le tube fendu (14) un espace cylindrique dans lequel le rotor (5) s'insère et dans lequel des paliers (7) pour l'arbre de rotor (4) sont fixés au niveau des deux côtés frontaux par le biais de supports de palier/flasques de palier (6).

9. Pompe selon la revendication 8, **caractérisée en ce que** le matériau coulé (10) laisse exposés les deux côtés frontaux de l'espace cylindrique formé par le tube fendu (14).

10. Pompe selon l'une quelconque des revendications précédentes, **caractérisée en ce que** le matériau coulé (10) surmontant l'espace intermédiaire (13) entre le stator de moteur (1) et le boîtier de moteur (12) forme dans la région de recouvrement des passages (18) et/ou des canaux de passage qui permettent une circulation autour du stator (1) entre le stator et le boîtier de moteur.

11. Pompe selon l'une quelconque des revendications précédentes, **caractérisée en ce que** l'espace intermédiaire (13) entre le stator de moteur (1) et le boîtier de moteur (12) est connecté à l'espace de pompe (11) de telle sorte que le milieu refoulé circule autour du stator de moteur.

12. Pompe selon l'une quelconque des revendications précédentes, **caractérisée en ce que** le tube fendu (14) ou le pot fendu forme complètement ou en partie l'espace de pompe (11) et/ou l'espace spiral (17) dans lequel s'insère la roue mobile (9) de la pompe.
